# EUROPÄISCHE PATENTSCHRIFT

(11) **EP 1 068 812 B1**
(45) Veröffentlichungstag und Bekanntmachung des Hinweises auf die Patenterteilung: **04.05.2005**
(21) Anmeldenummer: 00114637.2
(22) Anmeldetag: 07.07.2000
(51) Int. Cl.: A43B 17/00, A43B 7/34, A43B 13/40

(54) **Fussbett**
Footbed
Renfort de pied

(30) Priorität: 13.07.1999 DE 29912222 U
(43) Veröffentlichungstag der Anmeldung: 17.01.2001
(73) Patentinhaber: Schelchen GmbH, 15711 Zeesen (DE)
(72) Erfinder: Schelchen, Hartmut, 13465 Berlin (DE); Timm, Thomas, 12309 Berlin (DE)
(74) Vertreter: Liesegang, Eva

(56) Entgegenhaltungen:
- WO-A-98/03333
- US-A- 2 641 068
- US-A- 4 887 368
- US-A- 4 932 141
- US-A- 5 068 983

## Beschreibung

Die Erfindung betrifft ein Fußbett mit einem anatomisch geformten Rohling, der in einem Fersenbereich und wenigstens teilweise in einem Mittelfußbereich ausgebildet ist und der eine Längsgewölbestütze aufweist, und einer Oberschicht, die auf einer fußseitigen Oberfläche des Rohlings angeordnet ist und die über einem gesamten Fußbereich ausgebildet ist.

Bei einem solchen bekannten Fußbett bildet der Rohling ein biegeelastisches Teil zur Stützung des Fersen- und Mittelfußbereichs, weshalb der Rohling auch nur in diesen Fußbereichen ausgebildet ist. Die auf einer fußseitigen Oberfläche des Rohlings aufgebrachte Oberschicht ist bei aus dem Stand der Technik bekannten Fußbetten aus Leder gebildet. Zur Verbesserung der Trageeigenschaften kann zwischen der Oberschicht aus Leder und dem Rohling eine Zwischenschicht aus Aktivkohlefilter, Latex oder Kork angeordnet sein. Ein bekanntes Fußbett vergleichbarer Art ist beispielsweise in dem Dokument US 5,068,983 beschrieben.

Aus dem Dokument US 4,887,368 sind verschiedene Einrichtungen bekannt, die wärmeisolierend wirken und der Speicherung und der Verteilung von Körperwärme im Bereich der Hautoberfläche dienen. Bei einer solchen bekannten Einrichtung kann es sich beispielsweise um eine Einlegesohle handeln, die eine der Haut zugewandte Schicht aus Textilgewebe aufweist, beispielsweise aus Baumwolle oder Wolle.

In dem Dokument US 4,932,141 ist ein Fußbett mit einem Plastikbasisteil im Fersenbereich und einer sich wenigstens teilweise in den Mittelfußbereich erstreckenden Deckschicht beschrieben. Bei der bekannten Einlegesohle ist im Mittelfußbereich eine Pelotte vorgesehen.

Aufgabe der vorliegenden Erfindung ist es, ein Fußbett der eingangs beschriebenen Art mit verbesserten Trageeigenschaften zu schaffen.

Diese Aufgabe wird bei einem Fußbett nach dem Oberbegriff des Anspruchs 1 dadurch gelöst, daß die Oberschicht aus einem wärmenden Material, insbesondere einem wollartigen Material gebildet ist.

Der Vorteil, welcher mit der Erfindung gegenüber dem Stand der Technik erreicht ist, besteht darin, daß ein Fußbett geschaffen ist, welches es ermöglicht, ein anatomisches Fußbett auch zu kälteren Jahreszeiten zu benutzen. Die wärmende Oberschicht erzeugt bei einem Benutzer des Fußbetts ein angenehmes Tragegefühl und verhindert ein Auskühlen des Fußes bei niedrigen Außentemperaturen, insbesondere im Winter.

Darüber hinaus kann die wärmende Oberschicht natürliche Fußfeuchtigkeit aufnehmen und diese später beim Lüften wieder abgeben.

Eine Weiterbildung der Erfindung sieht vor, daß auf einer Unterseite der Oberschicht eine Dämmschicht angeordnet ist, wodurch die Isolierung des Fußes gegen Kälte weiter verbessert ist.

Vorteilhaft ist die Dämmschicht aus einem geschlossenporigen Schaum gebildet. Geschlossene Poren nehmen die Feuchtigkeit vom Fuß nicht auf. Deshalb behält der Schaum auch bei feuchtem Schuhklima seine isolierende Eigenschaft und wirkt wie eine Kältesperrschicht. Demgegenüber nimmt der aus dem Stand der Technik bekannte offenporige Schaum die Feuchtigkeit von den Füßen wie ein Schwamm auf und leitet die Kälte des Bodens zum Fuß. Darüber hinaus verbessert das geschlossenporige Material die Steifigkeit des Fußbetts.

Zweckmäßig weist die Dämmschicht eine Dicke von höchstens 3 mm auf, wodurch die Gesamtdicke des Fußbetts ausreichend dünn gestaltet werden kann, so daß ein Auftragen bei der Benutzung des Fußbetts im Schuh verhindert ist.

Bei einer Fortbildung der Erfindung ist vorgesehen, daß zwischen der fußseitigen Oberfläche des Rohlings und der Unterseite der Oberschicht eine Aluminiumschicht angeordnet ist, wodurch ein sicherer Schutz vor Nässe gewährleistet ist, die von unten, von der Straße in den Schuh eindringt.

Die Aluminiumschicht ist vorteilhaft aus einer Aluminiumfolie gebildet, wodurch wiederum gewährleistet ist, daß die Gesamtdicke des Fußbetts ausreichend gering ist, so daß ein Auftragen bei der Benutzung in dem Schuh verhindert ist.

Die Dämmschicht und/oder die Aluminiumschicht sind zweckmäßig über den gesamten Fußbereich ausgebildet, so daß über die gesamte Fußfläche ein optimaler Schutz gegen Kälte und Nässe ausgebildet ist.

Eine Weiterbildung der Erfindung sieht vor, daß die Oberschicht und die Dämmschicht oder die Oberschicht und die Aluminiumschicht oder die Oberschicht und die Dämmschicht und die Aluminiumschicht in einer Schichtanordnung miteinander verklebt sind. Hierdurch ist gewährleistet, daß die einzelnen Schichten bei der Benutzung des Fußbetts in einem Schuh nicht gegeneinander verschoben werden können.

Zweckmäßig sind durch die Oberschicht hindurch Nähte ausgebildet, wodurch die Steifigkeit der Oberschicht verbessert ist. Darüber hinaus kann hierdurch der Abrieb von Teilen des Materials der Oberschicht bei der Benutzung des Fußbetts vermindert werden.

Sind die Nähte durch die Oberschicht und die Dämmschicht oder die Oberschicht und die Aluminiumschicht oder durch die Oberschicht und die Dämmschicht und die Aluminiumschicht hindurch ausgebildet, so ist auch in diesen Fällen einerseits die Steifigkeit des Fußbetts verbessert. Andererseits bilden die Nähte einen zusätzlichen Schutz gegen das Verschieben der einzelnen Schichten gegeneinander.

Bei einer vorteilhaften Ausgestaltung der Erfindung ist zwischen dem Rohling und der Oberschichtung oder der Dämmschicht oder der Aluminiumschicht eine Klebeverbindung ausgebildet, wodurch die jeweilige Schicht auf einfache Art und Weise mit dem Rohling verbunden ist. Die Verwendung eines lösungsmittelfreien Klebers gewährleistet darüber hinaus eine umweltschonende Herstellung des Fußbetts.

Um ein Verrutschen des Fußbetts in dem Schuh zu verhindern, ist auf einer dem Rohling zugewandten Unterseite der Aluminiumschicht, in einem Bereich, der nicht von dem Rohling bedeckt ist, zweckmäßigerweise ein Haftmaterial aufgebracht.

Bei einer Ausgestaltung der Erfindung ist im Mittelfußbereich eine tropfenförmige Pelotte ausgebildet, wodurch eine Stützung des Quergewölbes des Fußes ermöglicht ist.

Eine vorteilhafte Weiterbildung der Erfindung sieht vor, daß der Rohling im Fersenbereich eine Öffnung aufweist, wobei eine Materialdicke des Rohlings in Richtung einer umlaufenden Randkante der Öffnung so abnimmt, daß ein Randbereich der Öffnung auf der fußseitigen Oberfläche des Rohlings trichterförmig ausgebildet ist, und wobei im Bereich der Öffnung auf der fußseitigen Oberseite des Rohlings ein Fersenpolster angeordnet ist, so daß die Öffnung mittels des Fersenpolsters bedeckt ist. Mit Hilfe des Fersenpolsters wird der Fuß beim Tragen des Fußbetts in einem Schuh abgefedert. Die trichterförmige Ausbildung des Randbereichs der Öffnung gewährleistet einen guten Sitz des Fersenpolsters im Bereich der Öffnung, wobei ein Verrutschen des Fersenpolsters zusätzlich dadurch verhindert sein kann, daß das Fersenpolster auf der fußseitigen Oberfläche des Rohlings angeklebt ist.

Die Erfindung wird im folgenden anhand von Ausführungsbeispielen und unter Bezugnahme auf eine Zeichnung näher erläutert. Hierbei zeigen:
- Figur 1: ein Fußbett von unten;
- Figur 2: eine Schnittdarstellung des Fußbetts nach Figur 1; und
- Figur 3: eine vergrößerte teilweise Schnittdarstellung eines Fußbetts mit einer Oberschicht, einer Dämmschicht und einer Aluminiumschicht.

Gemäß Figur 1 weist ein Fußbett 1 einen Rohling 2 auf. Der Rohling 2 ist in einem Fersenbereich 3 und wenigstens teilweise in einem Mittelfußbereich 4 ausgebildet. Der Rohling 2 ist vorzugsweise aus einem biegeelastischen Plastikmaterial, beispielsweise Polyethylen oder Kork gebildet. Mit Hilfe einer Längsgewölbestütze 5 ist eine Stützung des Fußes im Längsgewölbebereich ermöglicht.

Im Mittelfußbereich 4 weist der Rohling 2 zur Stützung eines Quergewölbes des Fußes eine Pelotte 6 auf. Die Pelotte 6 ist auf einer fußseitigen Oberfläche des Rohlings 2 aufgeklebt und vorzugsweise aus einem Weichplastik-Material gebildet. Die Pelotte 6 kann tropfenförmig ausgebildet sein.

Der Rohling 2 ist im Fersenbereich 3 schalenförmig ausgebildet und weist eine Öffnung 7 auf. Auf der fußseitigen Oberfläche des Rohlings 2 ist im Bereich der Öffnung 7 ein Fersenpolster 8 angeordnet.

Gemäß Figur 2 nimmt eine Dicke des Rohlings 2 in Richtung einer Randkante 9 der Öffnung 8 ab. Hierdurch ist ein Randbereich 10 der Öffnung 7 trichterförmig ausgebildet.

Das Fersenpolster 8 ist im Fersenbereich 3 so angeordnet, daß die Öffnung 7 bedeckt ist. Das Fersenpolster 8 ist hierbei durch die Öffnung 7 hindurch ausgebildet und steht auf der vom Fuß abgewandten Seite 11 des Rohlings 2 über, so daß ein Federbereich 12 geschaffen ist. Es kann auch vorgesehen sein, daß das Fersenpolster 8 nicht auf der abgewandten Seite 11 übersteht. Zur Sicherung gegen Verrutschen kann das Fersenpolster 8 am Rohling 2 angeklebt sein.

Auf dem Rohling 2 ist eine Oberschicht 13 angeordnet, die sich über den Fersenbereich 3, den Mittelfußbereich 4 und einen Vorfußbereich 14 erstreckt. Die Oberschicht 13 ist aus einem wärmenden Material gebildet, vorzugsweise aus einem wollartigen Material. Die Oberschicht 13 ist vorteilhaft aus reiner Wolle, beispielsweise 100%-iger Lammwolle, oder Filz gebildet. Diese terialien nehmen die natürliche Fußfeuchtigkeit auf und geben sie beim Lüften nach dem Tragen des Fußbetts 1 wieder ab. Darüber hinaus weisen diese Materialien die Fähigkeit zur Speicherung eines Teils der natürlichen Fußwärme auf. Um die Abriebfestigkeit und dieHaltbarkeit des Fußbetts 1 zu verbessern, kann auf der Oberschicht 13 eine Auflage aus einem Mischvlies vorgesehen sein (nicht dargestellt).

Zur Verbesserung der Steifigkeit der Oberschicht 13 können durch die Oberschicht hindurch Nähte 15 ausgebildet sein (vgl. Figur 1).

Figur 3 zeigt einen Ausschnitt aus dem Vorfußbereich 14 eines Fußbetts 1 nach einer weiteren Ausführungsform im Querschnitt. Hierbei ist auf der fußseitigen Oberfläche des Rohlings 2 eine Aluminiumschicht 16 vorgesehen. Die Aluminiumschicht 16 bietet einen sicheren Schutz vor Nässe, die von unten in den Schuh eindringt, und ist vorzugsweise aus einer Aluminiumfolie gebildet.

Oberhalb der Aluminiumschicht 16 und unterhalb der Oberschicht 13 ist eine Dämmschicht 17 vorgesehen. Die Dämmschicht 17 weist isolierende Wirkung hinsichtlich Feuchtigkeit und Kälte auf. Dieses wird insbesondere dadurch erreicht, daß die Dämmschicht 17 aus einem geschlossenporigen Plastik-Schaum gebildet ist, wobei die Dämmschicht 17 vorzugsweise eine Dicke von 3 mm aufweist. Bei einer solchen Dicke entspricht die Dämmeigenschaft der Dämmschicht 17 der Dämmeigenschaft von 15 mm Linoleum oder 12 mm Leder oder 18 mm Holzparkett. Die Dämmschicht 17 hat somit einen 6-fachen Wirkungsgrad im Vergleich zu dem aus dem Stand der Technik bekannten Leder. Darüber hinaus nehmen die geschlossenen Poren der Dämmschicht 17 die Feuchtigkeit im Schuh nicht auf, so daß auch bei feuchtem Schuhklima die isolierende Eigenschaft der Dämmschicht 17 erhalten bleibt, wodurch eine Kältesperrschicht ausgebildet ist.
Anstelle oder ergänzend zu der Dämmschicht 17, die vorzugsweise aus einem geschlossenporigen Schaum gebildet ist, kann eine Schicht aus einem offenporigen Schaum (nicht dargestellt) vorgesehen sein, die vorwiegend der Polsterung dient.

Bei einer bevorzugten Ausführungsform der Erfindung kann vorgesehen sein, daß die Oberschicht 13 nur mit der Dämmschicht 17 oder nur mit der Aluminiumschicht 16 kombiniert wird (nicht dargestellt). Unabhängig davon, ob zwei oder drei Schichten miteinander kombiniert sind, werden zwischen den Schichten jeweils Verbindungen mittels Klebens oder Flammkaschierens ausgebildet, um die Schichten miteinander so zu verbinden, daß ein Verschieben der Schichten gegeneinander verhindert ist.

Wenn die Dämmschicht 17 zwischen der Oberschicht 13 und der Aluminiumschicht 16 angeordnet ist, kann die Dämmschicht 17 etwas dicker ausgebildet sein, als es zur Erfüllung der Dämmfunktion notwendig ist. Beim anschließenden Flammkaschieren schmilzt die Dämmschicht 17 zusammen, daß die Dämmfunktion erfüllt werden kann. Gleichzeitig wird eine Verbindung zwischen den Schichten ausgebildet.

Darüber hinaus kann vorgesehen sein, daß die Nähte 15 durch die jeweilige Schichtanordnung hindurch ausgebildet sind, so daß einerseits die Steifigkeit des Fußbetts 1 verbessert ist, und andererseits ein zusätzlicher Schutz gegen das Verschieben der Schichten gegeneinander ausgebildet ist.

Um ein Verrutschen des Fußbetts, insbesondere in dem Schuh zu verhindern, weist die Aluminiumschicht 16 auf einer unteren, dem Rohling 2 zugewandten Seite 18 ein Haftmaterial auf, so daß die Oberfläche auf der unteren Seite 18 stumpf ist.

Die in der vorstehenden Beschreibung, den Figuren und den Ansprüchen offenbarten Merkmale können sowohl einzeln als auch in beliebiger Kombination für die Verwirklichung der Erfindung in ihren verschiedenen Ausführungsformen von Bedeutung sein.

### Bezugszeichenliste

- 1: Fußbett
- 2: Rohling
- 3: Fersenbereich
- 4: Mittelfußbereich
- 5: Längsgewölbestütze
- 6: Pelotte
- 7: Öffnung
- 8: Fersenpolster
- 9: Randkante
- 10: Randbereich
- 11: vom Fuß abgewandte Seite des Rohlings 2
- 12: Federbereich
- 13: Oberschicht
- 14: Vorfußbereich
- 15: Nähte
- 16: Aluminiumschicht
- 17: Dämmschicht
- 18: untere Seite der Aluminiumschicht 16

## Patentansprüche

1. Fußbett (1) mit einem anatomisch geformten Rohling (2), der in einem Fersenbereich (3) und wenigstens teilweise in einem Mittelfußbereich (4) ausgebildet ist und der eine Längsgewölbestütze (5) aufweist, und einer Oberschicht (13), die auf einer fußseitigen Oberfläche des Rohlings (2) angeordnet ist und die über einen gesamten Fußbereich ausgebildet ist, **dadurch gekennzeichnet, daß** die Oberschicht (13) aus einem wärmenden Material, insbesondere einem wollartigen Material gebildet ist, und daß auf der fußseitigen Oberfläche des Rohlings (2) unterhalb der Oberschicht (13) eine mit der Oberschicht (13) verbundene und über den gesamten Fußbereich gebildete Aluminiumschicht (16) angeordnet ist, wobei zwischen dem Rohling (2) und der Aluminiumschicht (16) eine Klebverbindung ausgebildet ist.

2. Fußbett (1) nach Anspruch 1, **dadurch gekennzeichnet, daß** auf einer Unterseite der Oberschicht (13) eine Dämmschicht (17) angeordnet ist.

3. Fußbett (1) nach Anspruch 2, **dadurch gekennzeichnet, daß** die Dämmschicht (17) aus einem geschlossenporigem Schaum gebildet ist.

4. Fußbett (1) nach Anspruch 3, **dadurch gekennzeichnet, daß** die Dämmschicht (17) eine Dicke von höchstens 3 mm aufweist.

5. Fußbett (1) nach einem der vorangehenden Ansprüche, **dadurch gekennzeichnet, daß** die Aluminiumschicht (16) aus einer Aluminiumfolie gebildet ist.

6. Fußbett (1) nach einem der Ansprüche 2 bis 5, **dadurch gekennzeichnet, daß** die Dämmschicht (17) über den gesamten Fußbereich ausgebildet sind.

7. Fußbett (1) nach einem der Ansprüche 2 bis 6, **dadurch gekennzeichnet, daß** die Oberschicht (13) und die Dämmschicht (17) oder die Oberschicht (13) und die Aluminiumschicht (16) oder die Oberschicht (13) und die Dämmschicht (17) und die Aluminiumschicht (16) in einer Schichtanordnung miteinander verklebt sind.

8. Fußbett (1) nach einem der vorhergehenden Ansprüche, **dadurch gekennzeichnet, daß** durch die Oberschicht (13) oder durch die Oberschicht (13) und die Dämmschicht (17) oder durch die Oberschicht (13) und die Aluminiumschicht (16) oder durch die Oberschicht (13) und die Dämmschicht (17) und die Aluminiumschicht (16) hindurch Nähte (15) ausgebildet sind.

9. Fußbett (1) nach einem der vorangehenden Ansprüche, **dadurch gekennzeichnet, daß** auf einer dem Rohling (2) zugewandten Unterseite (18) der Aluminiumschicht (16), in einem Bereich, der nicht von dem Rohling (2) bedeckt ist, ein Haftmaterial aufgebracht ist.

10. Fußbett (1) nach einem der vorhergehenden Ansprüche, **dadurch gekennzeichnet, daß** in dem Mittelfußbereich (4) eine tropfenförmige Pelotte (6) ausgebildet ist.

11. Fußbett (1) nach einem der vorhergehenden Ansprüche, **dadurch gekennzeichnet, daß** der Rohling (2) im Fersenbereich (3) eine Öffnung (7) aufweist, wobei eine Materialdicke des Rohling (2) in Richtung einer umlaufenden Randkante (9) der Öffnung (7) so abnimmt, daß ein Randbereich (10) der Öffnung (7) auf der fußseitigen Oberfläche des Rohlings (2) trichterförmig ausgebildet ist, und wobei im Bereich der Öffnung (7), auf der fußseitigen Oberfläche des Rohlings (2) ein Fersenpolster (8) angeordnet ist, so daß die Öffnung (7) mittels des Fersenpolsters (8) bedeckt ist.

## Claims

1. A foot bed (1) with an anatomically shaped blank (2), which is formed in a heel zone (3) and at least partially in a middle foot zone (4) and which comprises a longitudinal arch support (5), and with an upper layer (13) which is disposed on a surface of the blank (2) on the foot side and which is formed over an entire foot zone, **characterised in that** the upper layer (13) consists of a warming material, particularly a wool-like material, and **in that** there is disposed on the surface of the blank (2) on the foot side, and beneath the upper layer (13), an aluminium layer (16) which is connected to the upper layer (13) and is formed over the entire foot zone, an adhesive connection being formed between the blank (2) and the aluminium layer (16).

2. A foot bed (1) according to claim 1, **characterised in that** an insulating layer (17) is disposed on an underside of the upper layer (13).

3. A foot bed (1) according to claim 2, **characterised in that** the insulating layer (17) is formed from a closed-pore foam.

4. A foot bed (1) according to claim 3, **characterised in that** the insulating layer (17) has a thickness of 3 mm maximum.

5. A foot bed (1) according to any one of the preceding claims, **characterised in that** the aluminium layer (16) is formed from an aluminium foil.

6. A foot bed (1) according to any one of claims 2 to 5, **characterised in that** the insulating layer (17) is formed over the entire foot zone.

7. A foot bed (1) according to any one of claims 2 to 6, **characterised in that** the upper layer (13) and the insulating layer (17) or the upper layer (13) and the aluminium layer (16) or the upper layer (13) and the insulating layer (17) and the aluminium layer (16) are stuck together in a layer arrangement.

8. A foot bed (1) according to any one of the preceding claims, **characterised in that** seams (15) are formed through the upper layer (13) or through the upper layer (13) and the insulating layer (17) or through the upper layer (13) and the aluminium layer (16) or through the upper layer (13) and the insulating layer (17) and the aluminium layer (16).

9. A foot bed (1) according to any one of the preceding claims, **characterised in that** an adhesive material is applied to an underside (18) of the aluminium layer (16) facing the blank (2), in a zone which is not covered by the blank (2).

10. A foot bed (1) according to any one of the preceding claims, **characterised in that** a drop-shaped pad (6) is formed in the middle foot zone (4).

11. A foot bed (1) according to any one of the preceding claims, **characterised in that** the blank (2) has in the heel zone (3) an opening (7), a material thickness of the blank (2) so decreasing in the direction of a peripheral edge (9) of the opening (7) that an edge zone (10) of the opening (7) is of funnel-shaped formation on the surface of the blank (2) on the foot side, and wherein in the region of the opening (7) a heel cushion (8) is disposed on the surface of the blank (2) on the foot side so that the opening (7) is covered by the heel cushion (8).

## Revendications

1. Renfort de pied (1) comprenant une ébauche (2) de forme anatomique, qui est conçu dans une zone de talon et au moins partiellement dans une zone de pied centrale (4) et qui présente un support de voûte longitudinal (5), et une couche supérieure (13), qui est disposée sur une surface côté pied de l'ébauche (2) et qui est conçue sur une zone de pied globale, **caractérisé en ce que** la couche supérieure (13) est formée dans un matériau chauffant, en particulier un matériau de type laine, et **en ce qu'**une couche d'aluminium (16) reliée à la couche supérieure (13) et formée sur l'ensemble de la zone du pied est disposée sur la surface côté pied de l'ébauche (2) au-dessous de la couche supérieure (13), un assemblage collé étant réalisé entre l'ébauche (2) et la couche d'aluminium (16).

2. Renfort de pied (1) selon la revendication 1, **caractérisé en ce qu'**une couche isolante (17) est disposée sur un côté inférieur de la couche supérieure (13).

3. Renfort de pied (1) selon la revendication 2, **caractérisé en ce que** la couche isolante (17) est formée d'une mousse à pores fermés.

4. Renfort de pied (1) selon la revendication 3, **caractérisé en ce que** la couche isolante (17) présente une épaisseur maximale de 3 mm.

5. Renfort de pied (1) selon l'une quelconque des revendications précédentes, **caractérisé en ce que** la couche d'aluminium (16) est formée d'une feuille d'aluminium.

6. Renfort de pied (1) selon l'une quelconque des revendications 2 à 5, **caractérisé en ce que** la couche isolante (17) est réalisée sur l'ensemble de la zone du pied.

7. Renfort de pied (1) selon l'une quelconque des revendications 2 à 6, **caractérisé en ce que** la couche supérieure (13) et la couche isolante (17) ou la couche supérieure (13) et la couche d'aluminium (16) ou la couche supérieure (13) et la couche isolante (17) et la couche d'aluminium (16) sont collées les unes avec les autres dans une disposition de couche.
